# EUROPÄISCHE PATENTSCHRIFT

(11) **EP 1 259 302 B1**
(45) Veröffentlichungstag und Bekanntmachung des Hinweises auf die Patenterteilung: **26.04.2006**
(21) Anmeldenummer: 01911401.6
(22) Anmeldetag: 31.01.2001
(51) Int. Cl.: A63H 33/10

(54) **BAUKASTENSYSTEM MIT ALS HOHLWÜRFEL AUSGEBILDETEN BAUSTEINEN UND STECKVERBINDUNGSELEMENTEN ZUM ZUSAMMENSETZEN DIESER BAUSTEINE**
MODULAR CONSTRUCTION SYSTEM CONSISTING OF HOLLOW CUBE MODULES AND INSERTABLE CONNECTOR ELEMENTS FOR ASSEMBLY WITH SAID MODULES
SYSTEME DE CONSTRUCTION MODULAIRE A BLOCS REALISES SOUS FORME DE CUBES CREUX ET A ELEMENTS DE LIAISON POUR L'ASSEMBLAGE DE CES BLOCS

(30) Priorität: 02.02.2000 DE 10004505; 19.02.2000 DE 10007682; 21.11.2000 DE 10057617
(43) Veröffentlichungstag der Anmeldung: 27.11.2002
(73) Patentinhaber: Zwerenz, Sandra, 95671 Bärnau (DE)
(72) Erfinder: ZWERENZ, Reinhold, 95671 Bärnau (DE)
(74) Vertreter: Wasmeier, Alfons
(86) Internationale Anmeldenummer: PCT/DE2001/000368
(87) Internationale Veröffentlichungsnummer: WO 2001/056677

(56) Entgegenhaltungen:
- DE-A- 4 418 003
- DE-U- 9 319 136
- US-A- 5 035 324

## Beschreibung

Die Erfindung betrifft ein Baukastensystem nach dem Oberbegriff des Anspruches 1.

Ein derartiges Baukastensystem mit Bausteinen in Form von Hohlwürfeln, an die allseitig weitere identische Hohlwürfel angebaut werden können, ist z.B. aus DE-U-9 319 136 oder DE-A-4 418 003 bekannt. Hierzu werden Steckverbinderelemente verwendet, die vollflächig in die Öffnungen einer Seitenwand eines Hohlwürfels eingesetzt werden, und die mit der Öffnung einer Seitenwand eines angebauten, identischen Würfels verbunden werden, so dass Hohlwürfel nur koaxial in den drei Achsen eines Koordinatensystems (nicht aber versetzt zueinander) zusammengebaut werden können.

Aufgabe der Erfindung ist, die Variationsmöglichkeiten eines derartigen Baukastensystems erheblich zu erweitem und insbesondere die einzelnen Hohlwürfel einer Reihe versetzt gegen Hohlwürfel einer benachbarten Reihe zu positionieren, z.B. nach Art eines mehrlagigen Ziegelverbundes.

Gemäß der Erfindung wird dies mit den Merkmalen des Kennzeichens des Anspruches 1 erreicht. Weitere Ausgestaltungen der Erfindung sind Gegenstand der Unteransprüche.

Mit dem vorgeschlagenen Baukastensystem werden die einzelnen Bausteine durch in die Öffnungen der Würfelseitenwände eingesteckte Steckverbinderetemente miteinander verbunden, die ermöglichen, dass auch Bausteine mit 0,5 oder 1,5 facher Breite zusammen mit identischen Hohlwürfeln voller (1,0 facher) Breite verbaut werden können. Die Bausteine haben im Vergleich zueinander und zu den Steckverbindereiementen ein Rastermaß a, derart, dass ein Grundbaustein eine Breite, Länge und Höhe mit dem Maß 6a hat, wenn a die Breite der Rahmenelemente eines Würfels darstellt, die die Öffnungen jeder Seitenwand begrenzen, wobei die Öffnung eine Breite von 4a besitzt. Entsprechend sind die Steckverbinderelemente, die benachbarte Hohlwürfel miteinander verbinden, mit einer Gesamtbreite von 4a ausgeführt, die ihrerseits quadratisch und seitensymmetrisch mit einer Öffnung der Breite 2a hergestellt sind. Die Steckverbinderelemente sind dabei so aufgebaut, dass bei einer Breite von 4a Einheiten zwei parallel zueinander angeordnete Balken mit einer Breite a um den Abstand 2a voneinander versetzt sind, und dass in der unteren Ebene zwei jeweils um 90° zu den oberen Balken angeordnete untere Balken ebenfalls mit einer Breite von jeweils a und um 2a beabstandet angeordnet sind, so dass das gesamte Gebilde der Steckverbinderelemente aus jeweils zwei zueinander gekreuzten Balken, die in unterschiedlichen Ebenen angeordnet sind, besteht. Diese Steckverbinder-elemente bestehen aus Balken mit quadratischem Querschnitt mit einer Breite a und einem Abstand 2a voneinander (in der oberen bzw. der unteren Ebene), so dass in den Abstand zwischen zwei Balken jeweils die Rahmenelemente zweier Hohlwürfel eingesetzt werden können, die sich gegenseitig abstützen, und damit die zwei Hohlwürfel auf der einen Seite des Steckverbindungselementes auf Lücke zu den darunter oder daneben angeordneten Hohlwürfeln positioniert sind und damit die übereinander liegenden Hohlwürfel voneinander um eine halbe Würfelbreite versetzt sind (Ziegel-mauerverbund). Da die parallel zu den beiden Balken des Steckverbinderelementes eingesetzte Kante des Hohlwürfels mit der Kantenbreite a aufgrund des Abstandes 2a der beiden Balken an dem linken oder an dem rechten Balken anliegend eingesetzt werden kann, ist damit eine außermittige Verbindung des Hohlwürfels auf dem Steckele-ment möglich, so dass der eingesetzte Hohlwürfel um einen Abstand a in dem Freiraum zwischen den gegenüber-liegenden Balken verschoben werden kann, und damit unterschiedliche Abstände zu dem jeweiligen Balken eingestellt werden können.

Die Begrenzungen der Öffnungen der Würfelwände weisen Anschläge auf, die sicherstellen, dass die Steckverbinderelemente nur bis zur Mitte der Höhe dieser Elemente in die Öffnungen eingesetzt werden können, so dass die eine Hälfte bzw. der eine Abschnitt der Steckelemente in die Öffnung der Würfelwand eingesetzt wird, während die zweite Hälfte des Steckelementes mit der Öffnung des anzusetzenden nächsten Hohlwürfels bzw. zweier anzusetzender Hohlwürfel verbunden wird. Die Steckverbinderelemente weisen hierzu jeweils einen überstehenden Umfangsrand in der Mitte auf, der mit dem Anschlag der Würfelwandöffnung zusammenwirkt.

Um innerhalb des Baukastensystems geschlossene Flächen (z.B. für Türen oder Fenster) zu erzielen, sind plattenförmige Elemente in der Größe der Öffnungen der Würfelseitenwände vorgesehen, die in ihrem Außenumfang dem Umfang der Öffnungsbegrenzungen entsprechen, und die Randelemente aufweisen, die mit den Anschlagelementen der Öffnungsbegrenzungen der Hohlwürfel übereinstimmen, derart, dass die Platten in die Umfangsränder der Öffnungen eingedrückt bzw. eingeklipst werden können und damit plane Flächen der Außenseiten der Hohlwürfel ergeben. Diese Platten weisen z.B. mittige Ausnehmungen auf, damit die Platten mit Hilfe eines Stiftes oder dergl. wieder entfernt werden können bzw. damit in diese Ausnehmungen Stifte mit andersartigen Bauelementen eingesetzt werden können, z.B. Radachsen. Die in die Öffnungen eingesetzten Platten können beispielsweise als Fassadensteine ausgebildet sein.

Weitere Verbinderelemente nach der Erfindung können wahlweise anstelle der mittigen quadratischen Öffnung durchgehend geschlossen sein und eine mittige Bohrung aufweisen, die eine Achse aufnehmen oder durch die eine Achse gesteckt werden kann, die zur Aufnahme eines Spezial-Baüsteines, beispielsweise eines einzelnen Rades bzw. eines Rades an jedem Ende der Achse dient. Die mittige, kreisförmige Ausnehmung kann z.B. als Lagerstelle für eine derartige Achse ausgebildet sein, und es können zwei verbinderelemente auf entgegengesetzten Seiten einer Achse angeordnet werden, die mittels Clip-, Schnapp- oder Rast-Element miteinander verbindbar sind. Z.B. können Bausteine, die die Form von Hohlwürfeln haben, so ausgebildet sein, dass die Würfel längs einer Diagonalebene in zwei Hälften geteilt werden, sodass damit eine Bedachung gebaut werden kann. Die Bedachung kann pyramiden-, kugelkalotten- oder kappenförrnig ausgebildet sein.

Des weiteren kann der Bausatz eines derartigen Baukastensystems eine oder mehrere flächige Grundplatten aufweisen, die Verbindungselemente besitzen, mit denen die Bausteine mit ihren offenen Seiten aufsteckbar sind. Auch wird mit der Erfindung vor geschlagen, Adapterplatten einzusetzen, mit denen ein Übergang von dem Rastermaß der Hohlwürfel auf ein unterschiedliches Rastermaß beliebiger anderer Bausteine unterschiedlicher Form und Größe möglich ist, wodurch eine beliebige Erweiterung eines Baukastens auf andere, völlig unterschiedliche Baukästen ermöglicht wird.

In weiterer Ausgestaltung des Baukastensystems wird zur universellen Verwendung des Baukastensystems vorgeschlagen, einzelne Würfel zu Säulen, Eckverbindungen oder dergl. zusammen zu fügen, z.B. zusammen zu kleben oder einstückig im Spritzgussverfahren herzustellen. Des weiteren wird vorgeschlagen, aus einer Vielzahl von Würfeln eine Grundplatte zu fertigen, bei der die Würfel in Reihen und Spalten zusammengesetzt und fest miteinander verbunden, z.B. verklebt, oder gespritzt sind. Ein spezieller Baustein nach der Erfindung ist so ausgestaltet, dass er aus mehreren Reihen und ggf. mehreren Spalten von Einzelwürfeln zusammengesetzt ist, die fest zu einem Quader oder größerem Würfel zusammengefügt sind, der im Inneren und auf einer Seite offen ist und in dem eine Stromquelle in Form von Batterien, Akkus und dergl. aufgenommen wird. Von dieser Stromquelle gehen elektrische Leiter ab, die aus dem Quader herausgeführt werden und die Anschlüsse darsellen, die z.B. zu Lämpchen für Beleuchtungszwecke im Rahmen der Baukastenteile, zu Elektromotoren für den Antrieb von aus den Würfelbausteinen hergestellten Fahrzeugen, Kränen und dergl. motorisch angetriebenen Maschinen oder Geräten, z.B. Fahrzeugen, Kränen und dergl. bzw. diese Fahrzeuge antreibenden Getrieben führen, und dergl.

Bei weiteren Ausgestaltungen des Baukastensystems sind spezielle Spielsteine so ausgebildet, dass sie die Form einer Trägerplatte haben, auf deren Vorderseite ein Gesicht oder dergl. Gestaltungselement plastisch geformt, bzw. das Bild eines Gesichtes oder dergl. dargestellt ist, und dass auf der Rückseite Zapfen oder entsprechende Ansätze ausgebildet sind, die in die Öffnungen von Würfeln einsteckbar sind. Anstelle derartiger Gesichter (oder entsprechender Körperteile oder Gebilde) können entsprechende Trägerplatten als Spielsteine so geformt sein, dass sie Kopfbedeckungen, z.B. in Form eines Hutes, Helmes oder dergl. darstellen und auf der Rückseite entsprechende Zapfen, Ansätze usw. zum Einstecken in die Würfelausnehmungen besitzen. Weitere Spezialsteine können als Spezialverbinder zum Übergang von vier zu einem Quadrat ergänzten Würfeln auf einen einzigen Würfel ausgelegt sein, ferner z.B. in Form von Anhänger kupplungen, in Form von Rädern bzw. Radfelgen, die über entsprechende Kopplungsplatten in die Öffnungen der Würfel einsteckbar sind.

In weiterer Ausgestaltung des Baukastensystems wird vorgeschlagen, die Bausteine gemäß der Erfindung in einem Behälter, z.B. in Form eines Eimers, unterzubringen, der als vergrößerter Würfel in Form eines einzelnen Bausteines ausgebildet ist, der eine mehrfache Kantenlänge eines Bausteines nach der Erfindung hat, und der an seinen Seitenwänden und am Boden geschlossen ausgebildet ist, so dass die rahmenartigen Begrenzungen einer jeden Seiten- und der Bodenfläche durch Seitenwände bzw. eine Bodenwand verschlossen sind, z.B. in Form von nach innen versetzten Kassetten. Des weiteren weist ein derartiger, als vergrößerter Baustein ausgebildeter Behälter einen Deckel auf, der an der oberen Umfangskante der Seitenwände des Würfels einrastbar ausgebildet ist, der z.B. einen Henkel besitzt, mit dem der Behälter getragen werden kann, und der in entsprechenden Ausnehmungen der Seitenrahmenteile gelagert ist, derart, dass er in diesen Lagerstellen umklappbar ausgeführt ist.

Anstelle eines exakten Kubus kann die Form des Behälters bzw. Eimers auch so gewählt werden, dass die Seitenwände sich von oben nach unten leicht verjüngen, so dass eine Mehrzahl von Eimern ineinander gesetzt und auf diese Weise gestapelt wer den können.

Weitere Ausgestaltungen von Bausteinen bzw. Bauelementen sind Gegenstand von Unteransprüchen und der nachstehenden Figurenbeschreibung bzw. Darstellungen von Zeichnungen.

Im folgenden wird die Erfindung und weitere Ausgestaltungen des Baukastensystems in Verbindung mit der Zeichnung anhand von Ausführungsbeispielen erläutert. Es zeigt:
- Fig. 1: eine perspektivische Darstellung dreier Bausteine in Würfelform mit angedeutetem Steckverbinderelement,
- Fig. 2: eine perspektivische Darstellung des Steckverbinderelementes,
- Fig. 3: eine Aufsicht auf das Steckverbinderelement nach Fig. 2,
- Fig. 4: eine Ansicht des Steckverbindefetementes nach Fig. 2 von unten,
- Fig. 5: einen Schnitt durch die Darstellung nach Fig. 3 längs der Schnittlinie A-A,
- Fig. 6: einen Schnitt durch die Darstellung nach Fig. 3 längs der Schnittlinie B-B,
- Fig. 7: schematisch zwei direkt übereinander angeordnete Bausteine mit schraffiert dargestelltem Steckverbinderetement,
- Fig. 8: den Einsatz eines Steckverbinderelementes für den Zusammenbau dreier Würfel,
- Fig. 9: eine schematische Darstellung einer Verschlußplatte für eine Seitenöffnung eines Würfels,
- Fig. 10: ein Steckbauteil für ein Steckverbindungselement,
- Fig. 11: ein Steckverbindungselement mit einer durchgehenden Drehachse, die im Steckelement gelagert ist,
- Fig. 12: eine schematische Darstellung einer Grundplatte in perspektivischer Darstellung,
- Fig. 13: eine schematische Darstellung einer Adapterplatte in seitlicher Ansicht,
- Fig. 14: eine Variante eines Würfel-Bausteines,
- Fig. 15: einen pyramidenförmigen Baustein in perspektivischer Darstellung,
- Figuren 16a u.16b: ein weiteres verbinderelement mit unterschiedlichen Steckmustern auf der Oberseite und der Unterseite, wobei die Oberseite für das Aufstecken auf eine Eckstelle ausgebildet ist, die aus vier miteinander zusammentreffenden Ecken von Bausteinen besteht, und die Unterseite zum Aufstecken auf einen einzelnen würfelförmigen Baustein bzw. dessen Seitenöffnung ausgebildet ist,
- Fig. 17: eine achslose Radanordnung, deren Radscheibe ein zentrisches Steckverbinderelement aufnimmt, das mit einem würfelförmigen Baustein durch Aufstekken verbindbar ist, und das eine zentrische Öffnung bzw. einen zentrischen Zapfen aufweisen kann,
- Fig. 18: eine Drehverbindung zweier Würfel,
- Fig. 19: eine Würfelsäule bestehend aus fünf übereinander oder alternativ nebeneinander angeordneten, fest miteinander verbundenen oder einteilig hergestellten Würfel-Bausteinen,
- Fig. 20: eine Grundplatte, die aus Reihen und Spalten (entsprechend Fig. 19) von miteinander fest verbundenen Würfeln besteht, an deren freien Seitenflächen über Verbinder weitere Bausteine angebaut werden können,
- Fig. 21: einen Spezialstein in Form einer Platte mit geformtem oder aufgeklebtem Gesicht und auf der Gegenseite mit Zapfen, über die die Verbindung mit den zu- gehörigen Würfeln durch Aufstecken hergestellt wird, wobei
a) eine Aufsicht,
b) eine Seitenansicht und
c) eine Vorderansicht darstellt,
- Fig. 22: einen entsprechenden Speziaistein, der als Kopfbedeckung in Form eines Hutes, Helmes, einer Kappe oder dergl. ausgebildet ist, und der in ähnlicher Weise wie in Fig. 20 auf zugeordnete Bausteine aufsteckbar ist, wobei
a) eine Aufsicht auf den Spezialstein und
b) eine Seitenansicht des Spezialsteines darstellt,
- Fig. 23: einen Spezialverbinder, mit dem aus einer Gruppe von vier Würfeln ein Übergang auf einen Würfel geschaffen wird, wobei
a) eine Aufsicht
b) eine Seitenansicht und
c) eine Vorderansicht darstellt,
- Fig. 24: einen Spezialbaustein in Form einer Anhängerkupplung mit Dom, wobei
a) eine Aufsicht,
b) eine Seitenansicht und
c) eine Vorderansicht zeigt,
- Fig. 25: einen Spezialstein in Form einer Anhängerkupplung mit Öse, wobei
a) eine Aufsicht,
b) eine Seitenansicht und
c) eine Vorderansicht darstellt,
- Fig. 26: ein Mittelrad in zentrischer Ausführung mit an den beiden Enden des Achsstummels angeordneten eckigen Verbinderplatten, die mit den Öffnungen von Würfeln verbindbar sind, wobei
a) das Mittelrad und
b) das Mittelrad mit links und rechts aufgesetzten Würfelbausteinen darstellt,
- Fig. 27: ein Mittelrad bzw. eine Felgemit beidseitigen Achsstummeln, wobei die Durchmesser der Radnaben dem Durchmesser der Öffnung einer Würfelwand entsprechen,
- Fig. 28: einen weiteren Spezialbaustein in Form einer Felge mit einseitiger Nabe, die mit der Öffnung eines Würfelbausteines verbindbar ist, wobei
a) eine Vorderansicht und
b) eine Seitenansicht zeigt,
- Fig. 29: einen Felgenverbinder, der dazu dient, mehrere Räder aneinander zu stecken, wobei
a) eine Seitenansicht des Felgenverbinders,
b) eine Stimansicht und
c) eine Gruppe von drei gesteckten Rädern zeigt,
- Fig. 30: einen aus einzelnen Würfel bausteinen zusammengesetzten Quader, der eine Stromspeisequelle aufnimmt,
- Fig. 31: eine perspektivische Darstellung eines Bausteinebehälters in Form eines würfelförmigen Eimers in perspektivischer Darstellung,
- Fig. 32: eine andere Ausführungsform eines Bausteinebehälters in angenäherter Würfelform mit nach unten konisch verlaufenden Seitenwänden,
- Fig. 33: in schematischer Darstellung einen Deckel für den eimerförmigen Behälter nach Fig. 31, und
- Fig. 34: eine Schnittdarstellung einer Rastvorrichtung von Deckel und oberem Eimerrand.

Ein Hohlwürfel 1 eines Bausatzes ist in perspektivischer Darstellung in Fig. 1 gezeigt. Weitere Hohlwürfel 2, 2a, 2b,..., die gleiche Abmessungen wie der Hohlwürfel 1 haben und die den Hohlwürfel 1 mittig aufnehmen, sind schematisch angedeutet. Die Hohlwürfel nach dem Baukastensystem vorliegender Erfindung haben Seitenflächen 3, 4, 5, 6, 7, 8, die rahmenförmig begrenzt sind und quadratische Öffnungen O ausbilden, so dass die Hohlwürfel Hohlwürfel mit offenen Seiten sind. Derartige Würfel werden mit Hilfe von Steckverbinderelementen 9 zusammengesteckt, wie sie in den Figuren 2 - 6 dargestellt sind. Jedes Steckverbinderelement 9 weist einen oberen und einen unteren Abschnitt 9a, 9b auf. Der obere Abschnitt 9a besteht aus zwei im Abstand voneinander angeordneten Balken 10, 11 mit quadratischem Querschnitt, der untere Abschnitt 9b aus zwei Balken 12, 13, ebenfalls mit quadratischem Querschnitt; die Balken 10 und 11 sowie 12 und 13 sind im rechten Winkel so zueinander und übereinander angeordnet, dass sie die Außenbegrenzungen eines Steckverbinderelementes bilden, so dass in Aufsicht eine mittige Öffnung 14 mit quadratischen Abmessungen entsteht.

Die Abmessungen der Würfel sind so gewählt, dass die gesamte Würfellänge bzw. -breite bzw. -höhe 6a beträgt, dass die Rahmenteile eine Breite von jeweils a und einen Abstand von jeweils 4a haben. Entsprechend haben die Steckverbinderelemente 9 eine Breite bzw. Länge von jeweils 4a Einheiten, die Balken 10, 11, 12, 13 ebenfalls eine Länge von 4a und einen Querschnitt von a x a, so dass der Abstand zweier paralleler Balken jeweils 2a beträgt.

Wie in den Figuren 7 und 8 dargestellt, werden die Hohlwürfel mit Hilfe solcher Steckverbinderelemente 9 in unterschiedlicher Weise so miteinander verbunden, dass ein Steckverbinderelement in eine Öffnung O einer Seitenwand eines Hohlwürfel 1 mit dem einen Abschnitt 9a des Steckverbinderelementes 9 eingesteckt wird, während der andere Abschnitt 9b aus dem Hohlwürfel 1 vorsteht und ein weiterer Hohlwürfel 2 mit seiner Öffnungswand auf diesen zweiten Abschnitt aufgesetzt wird, so dass beide Hohlwürfel miteinander verbunden werden. Das Steckverbinderelement ist dabei so ausgebildet, dass es an zwei nebeneinander angeordnete Hohlwürfel angesetzt werden kann, indem die beiden aneinanderstossenden Kanten der zwei benachbarten in den freien Abstand zwischen zwei gegenüberliegenden Balken eingesetzt werden können, und damit das Steckverbinderelement jeweils zur Hälfte einem Hohlwürfel zugeordnet ist. Der entgegengesetzte Abschnitt des Steckverbinderelementes dient dann zur Aufnahme eines weiteren Hohlwürfel, dessen Wandöffnung über diesen Abschnitt des Steckverbinderelementes aufgesteckt wird, so dass die in verschiedenen Ebenen angeordneten Hohlwürfel um eine halbe Hohl Würfelbreite zueinander versetzt sind.

Fig. 9 zeigt eine Verbindungsstelle zwischen einem Steckverbinderelement 9 und zwei damit verbundenen Hohlwürfel 1, 2. In der Mittelachse des Steckverbinderelementes 9 ist dabei eine im Querschnitt gleichschenkelig dreieckförmige, umlaufende Erhebung 15 dargestellt, deren schräge Flächen 16, 17 mit entsprechenden Abschrägungen 18, 19 der Würfelkanten in Anlage kommen und damit ein lückenloses, enges Aneinandersetzen der Hohlwürfel ermöglichen.

In Fig. 10 ist ein radförmiges Bauelement 20 mit einem angesetzten bzw. angesteckten Achsstummel 21 dargestellt, der eine lagerartige Erweiterung 22 besitzt, die in ein verbinderelement 23 nach Fig. 11 bzw. eine Bohrung 24 in diesem Element 23 eingesteckt werden kann, so dass das verbinderelement als Lagerung für ein Radteil benutzt wird. In diesem Fall ist das verbinderelement 23 nicht, wie in Fig. 4 dargestellt, mit einer inneren Öffnung 14 ausgebildet, sondern anstelle dieser Öffnung ist eine geschlossene Platte vorgesehen, die die Bohrung 24 aufnimmt.

Die Grundplatte 26 nach Fig. 12 ist eine Trägerplatte, auf der quadratische Erhebungen 27 ausgebildet sind, die wahlweise die Abmessungen der Seitenöffnungen O eines Hohlwürfel 1 haben, so dass auf diese Erhebungen 27 Hohlwürfel 1 aufgesteckt werden können, die dann mit weiteren Hohlwürfel kombiniert werden.

Aus der Fig. 13 ergibt sich eine Trägerplatte 28 mit Erhebungen 29 auf der einen und Erhebungen 30 auf der entgegengesetzten Seite, wobei diese Erhebungen unterschiedliche Dimensionen, Formen oder dergl. haben können, um Würfel 31, 32 unterschiedlicher Größe und Form aufzunehmen. Auf diese Weise ist es möglich, unterschiedliche Bausteine unterschiedlicher Baukastensysteme aufeinander abzustimmen und kompatibel zu machen, wobei die Erhebungen 29, 30 die Aufgabe von festen Steckverbinderelementen erfüllen.

Der Baustein 33 nach Fig. 14 ist ein halber Würfel, der dadurch entsteht, dass ein kompletter Würfel in der Diagonalen geschnitten wird, so dass ein dreieckförmiger Baustein entsteht, der rechtwinklig zueinander angeordnete Wandflächen 34, 35 und eine im Winkel von 45° geneigte Fläche 36 als Diagonalfläche besitzt.

In Fig. 15 ist ein zusätzliches Bauelement 37 dargestellt, das in Verbindung mit einem Würfel-Baustein 1, 2 eingesetzt werden kann, und das Pyramidenform hat, so dass es als Aufsatz auf einen Würfel verwendet wird. Die Basisfläche dieser Pyramide weist eine Ausnehmung bzw. Öffnung 38 auf, in die ein Steckverbinderelement 9 eingesetzt wird, um die Verbindung zwischen Pyramiden-Dach und Würfel herzustellen. Analog den Dimensionen des Steckverbinderelementes 9 hat die Öffnung 38 Abmessungen von 4a x 4a.

In den Figuren 16a und 16b ist ein verbinderelement 39 dargestellt, das auf einer Seite würfelförmige Erhebungen 40, 41, 42, 43 an den Eckpunkten aufweist, die jeweils um das Doppelte der Seitenlänge eines Würfels voneinander beabstandet sind, so dass auf diesen Abschnitt vier Würfel mit ihren Eckpunkten 47, 48, 49, 50 aufsteck bar sind, die durch dieses Verbindungselement zusammengehalten werden. Der gegenüberliegende Abschnitt des verbinderelementes ist nach Art der Verbinderelemente 9 in den Figuren 2 - 6 mit jeweils zwei durchgehenden Balken 34, 35 versehen, so dass in das Verbinderelement nach Fig. 16b von unten her ein würfelförmiger Baustein 46 aufgesteckt werden kann.

Bei dem Bauelement nach Fig. 17 handelt es sich um ein Rad 51, an dem zentrisch ein verbinderelement 52 analog dem Steckverbinderelement 9 nach Fig. 2 befestigt ist, das einen zentrischen Stift 53 bzw. eine zentrische Öffnung aufnimmt, in die eine Achse eingesteckt werden kann. Auf diese Weise dient das verbinderelement 52 als Lagerbock für das Rad 51, und kann mit einem Würfel 1, 2 verbunden werden.

Bei der Ausführungsform nach Fig. 18 sind zwei Würfel 54, 55 nebeneinander angeordnet. Die beiden unmittelbar aneinanderliegenden Begrenzungen 56, 57 der Würfel 54, 55 weisen an den einander zugewandten Seiten volle Flächen auf, die Bohrungen 58, 59 haben, durch die ein Bolzen 60 hindurchgesteckt wird, so dass die beiden Würfel 54, 55 über den Bolzen 60 relativ zueinander verdrehbar sind.

Bei der Würfelsäule 61 nach Fig. 19 sind einzelne Würfel 62, 63, 64, 65 und 66 übereinander (oder wahlweise nebeneinander) angeordnet und an den einander zugewandten Flächen miteinander fest verbunden, z.B. verklebt. Einzelne Säulen können jedoch auch einteilig hergestellt werden. In entsprechender Weise ist in Fig. 20 eine Mehrzahl von Säulen nach Fig. 79 nebeneinander angeordnet, so dass eine Platte 70 aus Reihen und Spalten von Einzelwürfeln gebildet wird, die gemeinsam eine Platte ergeben, die als Grundplatte, als Wandplatte oder dergl. Baueinheit dienen kann.

Zusätzlich zu den würfelförmigen Bausteinen, wie sie in den vorausgehenden Figuren dargestellt sind, können auch Spezialsteine in das Baukastensystem .integriert werden, beispielsweise Spezialbausteine, wie sie in den nachstehend beschriebenen Figuren 21 bis 30 dargestellt werden. Der in Fig. 21a, 21b und 21c dargestellte Spezialstein 71 besteht aus einem plattenförmigen Teil 72 mit in die Ausnehmungen von Würfel seiten einsetzbaren Zapfen 73 - 76, wobei der Abstand der jeweiligen Zapfen 73 und 74 bzw. 75 und 76 so ausgelegt ist, dass die äußeren Zapfenbegrenzungen in die Ecken der Ausnehmungen der Würfelseiten eingreifen und dort fixiert werden. Mit 77 ist die Sichtseite des Spezialsteins bezeichnet, die beispielsweise ein Gesicht oder ein entsprechendes beliebiges anderes Design aufweisen kann. Diese Sichtseite 77 kann plastisch ausgebildet sein oder aber eine entsprechende Darstellung durch Aufkleben eines Bildes ergeben. Ein anderer Baustein nach Fig. 22a und 22b, der mit 79 bezeichnet ist, kann z.B. auf der Sichtseite in Form einer Kopfbedeckung und als Teilhohlkörper ausgebildet sein. Die Verbindungszapfen 80, 81 werden in entsprechender Weise, wie in Fig. 21 erläutert, in die Ausnehmungen von Würfelbausteinen 78a - 78d eingesetzt und damit wird der Spezialbaustein 79 in den Würfelbausteinen positioniert. Eine weitere Ausführungsform eines Spezialsteines ist ein Verbinderstein 82 (Fig. 23), mit dem jeweils eine Gruppe von vier ein Quadrat bildenden Würfelsteinen 83, 84, 85, 86 miteinander verbunden werden, wobei mit diesem Verbinderstein 82 ein Übergang von vier im Quadrat angeordneten Würfelsteinen auf einen einzigen Würfelstein erreicht wird. Der Verbinderstein 82 ist in den Zeichnungen 23a, 23b und 23c in verschiedenen Ansichten dargestellt. Auf der Anschlussseite weist der Verbinderstein 82 Zapfen 87, 88, 89, 90 auf, die an den miteinander zusammenstossenden Ecken in die offenen Seitenflächen der miteinander kombinierten Würfelgruppe eingesetzt werden. Die umlaufende Erhebung 91 entspricht der Erhebung 15 nach Fig. 9.

Ein weiterer Spezialbaustein nach Fig. 24 mit den Darstellungen a), b) und c) hat die Funktion einer Anhängerkupplung mit Dom und besteht aus einem plattenförmigen Anschlussteil 92 in Quadratfomn, das in die Öffnung einer Würfelseitenwand eingesetzt wird, femer einem Anhängeranschlussteil 93, der rechtwinklig zur Plättchenebene 92 verläuft und der in einen rechtwinklig abgebogenen, parallel zum Plättchen verlaufenden Arm 94 übergeht, an dessen äußerem Ende eine Anhängerkupplung 95 mit Dom vorgesehen ist. Auch dieser Baustein weist eine umlaufende Erhebung 96 zum Einsetzen in einen Würfelbaustein auf. Eine weitere Ausgestaltung einer anderen Anhängerkupplung ist in Fig. 25 in den unterschiedlichen Ansichten a), b) und c) dargestellt. Der hier gezeigte Kupplungsbaustein 97 besitzt eine rechtwinklig zur Ebene des Plättchens 97 verlaufenden Arm 98 mit Anhängeöse 99 und besitzt ebenfalls eine umlaufende Erhebung 100.

Die Bausteine 26, 27 und 28 zeigen unterschiedliche Ausführungsformen von Radanordnungen bzw. Felgen für Radanordnungen, um das Baukastensystem auf drehende Systeme, z.B. für Fahrzeuge, Antriebe und dergl. zu ergänzen. Dabei stellt Fig. 26 ein Einzelrad 106 mit beidseitig integrierten Radnaben 107, 108 dar, mit denen Abtriebsscheiben 109, 110 mit quadratischem Querschnitt fest verbunden sind, die als Steckteile zum Einsetzen in die Öffnungen der quadratischen Seitenflächen von Würfelbausteinen dienen. In Fig. 26b ist die Verbindung jeweils mit einem linken und einem rechten Würfelbaustein 111, 112 dargestellt. Die Fig. 27 zeigt in zwei unterschiedlichen Ansichten ein Mittelrad bzw. eine Felge 113 mit beidseitigen Naben 114 und 115 sowie eine Drehachse 116 (die Drehachsen sind in den übrigen Figuren lediglich schematisch dargestellt). In der Ausführung nach Fig. 27 haben die Naben 114, 115 ebenfalls quadratischen Querschnitt und können in die Ausnehmungen von Würfelseitenwänden eingesteckt werden. Während die Ausführung nach Fig. 27 beidseitig an Würfelbausteine ansteckbar ist, ist die Ausführungsform nach Fig. 28 anhand einer Felge 117 mit einseitiger Nabe 118 dargestellt. In den Figuren 27 und 28 ist eine Bereifung schematisch gestrichelt angedeutet.

In Fig. 29 sind drei Räder 119, 120, 121 zu einer Dreifach-Anordnung zusammengefügt, an deren Außenseiten jeweils Naben 122, 123 integriert sind. Eine Nabe 122 ist in der Darstellung a) mit einem Anschlusselement 124 versehen.

In Fig. 30 ist ein weiterer Spezial baustein 125 gezeigt, der aus einzelnen Außenelementen von Würfelbausteinen 126, 127, 128, 129 und ggf. reihen- und spaltenweise anschließenden Würfelbausteinen besteht, wobei die einzelnen Würfel bausteine miteinander verklebt (bei 130) bzw. wahlweise einstückig miteinander hergestellt sind.

Ein derartiger Spezial baustein ist an einer Seite (in der Fig. 30 an der Oberseite) offen (bei 131) und innen hohl ausgebildet, so dass ein Akku, eine Batterie oder dergl. 132 in den Baustein eingesetzt werden kann. Die von dem Akku nach außen geführten Leiter 133, 134 stellen die elektrischen Anschlussleitungen z.B. an eine Beleuchtung, einen Antriebsmotor oder dergl. dar.

In Fig. 31 ist ein würfelförmiger Behälter 135 dargestellt, der zur Aufnahme von Würfel-Bausteinen 1, 2, ... dient. Die vier Seitenflächen des Behälters 135 und der Boden sind jeweils durch einen quadratischen Rahmen 136, 137, 138, 139 gebildet. Die Öffnungen dieser Seitenflächen und der Bodenfläche sind durch eine kassettenartige, leicht zurückgesetzte Fläche 140 geschlossen. Die Deckseite 141 des Behälters 135, die ähnlich den Seitenflächen als quadratischer Rahmen ausgebildet ist, ist offen und wird durch einen Deckel 142 verschlossen, der eine erhabene Innenbegrenzung 143 aufweist, die den Abmessungen der Öffnung der Deckseite entspricht und in die Öffnung eingreift, so dass der Deckel in geschlossenem Zustand einrastet oder durch eine Verriegelungsvorrichtung geschlossen wird. Der Deckel 142 ist nach einer Ausführungsform durch eine Schamieranordnung 144 mit dem Behälter 135 verbunden. Wahlweise kann der Deckel 142 auch ohne Schamier in die Öffnung 141 eingesetzt und durch Schnapp- oder Rastwirkung festgelegt werden.

Bei der Ausführung nach Fig. 32 ist der Behälter 145 abweichend von der Quaderform 135 nach Fig. 31 leicht konisch ausgebildet, derart, dass die Deckfläche 146 einen geringfügig größeren Querschnitt als der Boden 147 hat, und die Rahmenteile 148, 149 der Seitenwände nach unten konisch verlaufen. An zwei oberen horizontalen gegenüberliegenden Rahmenteilen 150,150' sind z.B. Lagerstellen 151, 151' ausgebildet, in die entsprechende Lagerzapfen 152, 152' eines Tragegriffes 153 eingreifen, so dass der Tragegriff 153 umgelegt und der Deckel abgenommen werden kann. Der Tragegriff umschließt dabei in eingeklapptem Zustand den halben Außenrand der Oberseite des Rahmens.

Fig. 33 zeigt schematisch eine Ausführungsform eines Deckels 142 für den Behälter 135, der auf die obere Begrenzung des Würfelbehälters 135 und teilweise in die Öffnung der Deckseite eingedrückt wird, wobei Rastvertiefungen 154 an den oberen Rahmenteilen der Seitenwände 139 ausgebildet sind, die zugehörige Rastansätze 155 an den Innenseiten der äußeren Rahmenteil des Deckels aufnehmen, so dass Schnappverschlüsse an mindestens zwei diametral gegenüberliegenden Stellen oder ggf. über den gesamten oder einen Teil des Umfangs des Behälters ausgebildet sind.

Eine weitere Lösung der Deckelverriegelung ist in Fig. 34 dargestellt. Der Deckel 156 ist mit einer in Umfangsrichtung verlaufenden Stufe 157 des Umfangsrahmens 158 und mit einer vertieften Innenfläche 159 versehen. Der Umfangsrahmen 158 weist eine untere, hakenförmige Ausbildung 160 auf, die sich über den gesamten oder einen Teil des Umfangs erstrecken kann und die in einen stufenförmigen Absatz 161 eingreift, der ebenfalls entsprechend über den gesamten oder über einen Teil des Umfangs im oberen Rahmenabschnitt des Behälters eingreift.

## Patentansprüche

1. Baukastensystem mit Steckverbinderelementen (9) und als Hohlwürfel (1) ausgebildeten Bausteinen mit offenen, quadratischen Seitenflächen, in die Steckverbinderelemente einsetzbar sind, um jeweils zwei benachbarte Hohlwürfel (1) miteinander zu verbinden, wobei die Steckverbinderelemente (9) aus einem oberen (9a) und einem unteren (9b) Abschnitt bestehen und die beiden Abschnitte (9a, 9b) jeweils Erhebungen aufweisen, die den Umfang der Steckverbindungen be renzen, beide Abschnitte einen gemeinsamen, umlaufenden und erhabenen Rand (15) besitzen, der als Anschlag beim Einsetzen des Steckverbinderelementes (9) in den Hohlwürfel (1) dient, und die die Erhebungen aufweisenden Abschnitte eine Breite a und eine Länge 4a bei einer Gesamtbreite des Hohlwürfels (1) von 6a und einer Breite der Öffnung von 4a haben, **dadurch gekennzeichnet, dass** die Erhebungen der beiden entgegengesetzten Abschnitte jeweils zwei parallel zueinander angeordnete quaderförmige Balken (10, 11; 12, 13) sind, die mit einer Breite a und einer Länge 4a um einen Abstand 2a voneinander entfernt angeordnet sind, dass die Balken (10, 11) des einen Abschnittes (9a) gegenüber den Balken (12, 13) des anderen Abschnittes (9b) jeweils um 90° zueinander versetzt sind, und dass die Außenbegrenzungen der Balken in eingesetztem Zustand voll mit den Innenbegrenzungen der Ausnehmungen der Seitenflächen des Hohlwürfels (1) in Eingriff stehen.

2. Baukastensystem nach Anspruch 1, **dadurch gekennzeichnet, dass** das Steckverbinderelement (9) zum Übereinander- oder Nebeneinandersetzen zweier Würfel in eine Öffnung (0; 14) einer Würfelfläche einsetzbar ausgebildet ist, und zum Verbinden zweier Würfel (2, 3) miteinander das entgegengesetzte freie Ende des Steckverbinderelementes eines weiteren Würfels in dessen Öffnung einsetzbar ist, oder mit einem weiteren versetzten, darüber oder darunter liegenden Würfel (1) klammerartig zwei aneinanderstoßende Würfel-Rahmenteile umgreift, derart, dass Würfel einer Reihe gegenüber Würfeln einer benachbarten Reihe um eine halbe Würfelbreite versetzt sind.

3. Baukastensystem nach Anspruch 1 oder 2, **dadurch gekennzeichnet, dass** das Steckverbinderetement (23) eine zentrische Drehachse (21) aufweist, die mit der Mittelachse des Steckverbinderelementes zusammenfällt.

4. Baukastensystem nach einem der Ansprüche 1-3, **dadurch gekennzeichnet, dass** eine Adapterplatte auf einer Seite ein Raster für die Aufnahme von Hohlwürfel-Bausteinen und auf der anderen Seite ein Raster für die Aufnahme unterschiedlich dimensionierter Steine bzw. Steine mit anderem Format besitzt.

5. Baukastensystem nach einem der Ansprüche 1-4, **gekennzeichnet durch** eine Abdeckplatte, deren Abmessungen den Abmessungen einer Öffnung des Würfels entsprechen, und dass die Würfel **durch** Einrasten, Einschnappen oder dgl. an erhabenen Stellen der Abdeckplatte in der Öffnungsbegrenzung **durch** Schnapp- oder Rastwirkung festlegbar sind.

6. Baukastensystem nach einem der Ansprüche 1 - 5, **gekennzeichnet durch** ein Schnapp- oder Rastteil in Form einer Kappe oder einer Scheibe mit ein- oder beidseitiger Achse, z.B. für eine Räderanordnung, wobei das Schnapp- oder Rastteil als Rad mit Steckachse ausgebildet sein kann.

7. Baukastensystem nach Anspruch 1, **gekennzeichnet durch** einen Baustein in Form einer **durch** eine Diagonalebene zwischen zwei diagonal gegenüberliegenden Wandaußenkanten in zwei Hälften geteilten Würfelhälfte.

8. Baukastensystem nach einem der Ansprüche 1 - 7, **dadurch gekennzeichnet, dass** ein weiteres verbinderelement zwei unterschiedliche Steckmuster auf der Unterseite bzw. der Oberseite aufweist, und dass das Steckmuster auf einer Seite zur Aufnahme der Eckpunkte von vier zusammenstoßenden Bausteinen, und das Steckmuster auf der entgegengesetzten Seite zur Aufnahme eines einzelnen Bausteines ausgelegt ist.

9. Baukastensystem nach einem der Ansprüche 1 - 8, **dadurch gekennzeichnet, dass** der Baustein in Form eines Rades mit einem mittigen, als Nabe ausgebildeten verbinderelement ausgebildet ist, und dass das verbinderelement in einen würfelförmigen Baustein einsetzbar ist.

10. Baukastensystem nach einem der Ansprüche 1 - 9, **dadurch gekennzeichnet, dass** mehrere Würfel übereinander und/oder nebeneinander zu einer Säule zusammengesetzt und fest miteinander verbunden sind, z.B. einstückig hergestellt oder an den einander zugewandten Flächen Seite mit Seite verklebt sind.

11. Baukastensystem nach einem der Ansprüche 1-10, **dadurch gekennzeichnet, dass** zum Übergang von vier zu einem Quadrat zusammengesetzten Würfelbausteinen auf einen einzigen IWürfelbaustein ein Spezialverbinder-Baustein als quadratische Platte mit den Abmessungen der Würfelgrundfläche, und mit auf einer quadratischen Grundfläche ausgebildeten Füßen bzw. Ansätzen mit quadratischem Querschnitt an den Ecken der Platte ausgebildet ist, wobei der Innenabstand der Füße der zweifachen Breite (2a) der Balkendurchmesser entsprechend ausgebildet ist, und dass zwischen Platte und Füßen ein umlaufender Anschlagrand vorgesehen ist, der über den Plattenumfang nach außen sich keilförmig verjüngend vorsteht.

12. Baukastensystem nach einem der Ansprüche 1 - 11, **dadurch gekennzeichnet, dass** zur Darstellung von Gesichtern oder dergl. figürlichen Darstellungen mit unterschiedlichen Motiven eine Grundplatte in Form eines Gesichts oder dergl. bzw. mit dem Bild eines Gesichts oder dergl. auf der Oberseite mit quadratischen Ausnehmungen (2a x 2a) bei einer Plattengröße (8a x 8a) ausgebildet ist, und dass auf der Rückseite vier Füße, Zapfen oder dergl. Ansätze mit der Abmessung (a) und mit einem Abstand von (6a) vorgesehen sind, die in die Ausnehmungen der Platte formschlüssig einsteckbar sind, wobei zur Darstellung einer Figur (z.B. Hut, Mütze, Helm, etc.) eine auf einer Seite der Form der Kopfbedeckung angepasste Platte ausgebildet ist, auf deren Unterseite Zapfen, Ansätze oder dergl. vorstehen, die in entsprechende Öffnungen eines Würfels verrastend einsteckbar sind, und dass die Abstände der Zapfen mit der Breite (a) einen Wert von (4a) haben.

13. Baukastensystem nach einem der Ansprüche 1 - 12, **dadurch gekennzeichnet, dass** ein Baustein als Anhängerkupplung mit Dorn bestehend aus einer Grundplatte mit den Abmessungen der Ausnehmung bzw. Öffnung des Würfels, einem von der Vorderseite der Grundplatte ausgehenden Träger mit vom Träger ausgehenden, nach oben gerichtetem Bolzen, der wahlweise eine Verriegelungsvorrichtung aufnehmen kann, und mit einem zwischen Platte und Träger angeordneten Anschlagrand, der sich über den Plattenumfang nach außen keilförmig verjüngt, ausgebildet ist.

14. Baukastensystem nach einem der Ansprüche 1 - 13, **dadurch gekennzeichnet, dass** ein symmetrisch ausgebildetes Rad einseitig oder wahlweise beidseitig eine Radnabe mit lagerstelle für den Achsstummel aufweist, der Achsstummel am äußeren Ende eine Kopplungsplatte aufweist, deren Außenumfang der Öffnung des Würfels entspricht und die in die Würfelöffnung einsetzbar ist, und die Kopplungsplatte einen vergrößerten Anschlagrand zur Begrenzung beim Einsetzen in die Würfelöffnung besitzt und zum Aneinanderstecken mehrerer Räder Verbindungssteckvorrichtungen vorgesehen sind, die als ein becherförmiger Grundkörper mit einem vom Boden ausgehenden Steckverbinder zum Einstecken in die Würfel ausgebildet sind.

15. Baukastensystem nach einem der Ansprüche 1 - 14, **dadurch gekennzeichnet, dass** der Baustein ein quaderförmiger, aus Reihen von Würfelbausteinen bestehender Batterie-Baustein ist, in dessen Innerem eine elektrische Batterie, ein Akku oder dergl. Strömquelle angeschlossen ist, die bzw. der an der Würfelaußenseite Anschlüsse aufweist, die als Steckanschlüsse zum elektrischen Verbinden mit anderen Bausteinen ausgebildet sind oder die wahlweise mittels Kabel mit einem elektrischen Antriebsmotor eines separaten Bausteins oder einer Beleuchtungsvorrichtung verbunden sind.

16. Baukastensystem nach einem der Ansprüche 1 - 15, der als Einrichtung zum Aufnehmen von Baukasten-Bausteinen des Baukastensystems ausgebildet ist, **dadurch gekennzeichnet, dass** der Aufnahmebehälter als Eimer in Form eines Quaders entsprechend einem einzelnen vergrößerten Baustein, jedoch mit geschlossenen Seitenwänden und geschlossenem Boden oder in Form eines stapelbaren Pyramidenstumpfes ausgebildet ist, die Seitenwände und der Boden des Eimers rahmenartige Umfangsbegrenzungen und kassettenartige Füllungen aufweisen, die Oberseite des Würfel-Eimers durch einen Deckel abgeschlossen ist, der entsprechend einer der Seitenwände ausgebildet ist, und der Deckel mittels Rastvorrichtung am Umfang des Eimers festgelegt ist.

## Claims

1. Modular construction system with connector elements (9) and modules formed of hollow cubes with open square lateral surfaces, into which the connector elements are inserted for connecting two adjacent hollow cubes (1) with each other, whereby the connector elements (9) have an upper section (9a) and a lower section (9b), and the two sections (9a, 9b) are provided with extensions restricting the periphery of the connector elements, both sections have a common, peripherally extending raised rim (15), which forms stopping means for inserting the connector element (9) into the hollow cube (1), and the sections with extensions have a width a and a length 4a with a total width of the hollow cube (1) of 6a and a width of the opening of 4a, **characterised in that** the extensions of the two opposite sections each are provided by two parallel, square beams (10, 11; 12, 13), which at a width a and a length 4a are arranged at a distance 2a from each other, that the beams (10, 11) of the one section (9a) are staggered in view of the beams (12, 13) of the other section (9b) by 90° relative to each other, and that the outer restrictions of the beams when inserted are fully engaged by the inner restrictions of the apertures of the lateral surfaces of the hollow cube (1).

2. Modular construction system according to claim 1, **characterised in that** the connector element (9) is insertable into an aperture (0; 14) of a surface of a cube for positioning the cubes on top of each other or next to each other, and for connecting two cubes (2, 3) with each other, the free end of the connector element of a further cube can be inserted into the aperture thereof, or can be embraced in a clamping manner by a further, staggered cube above or below so that cubes of one row are staggered in view of another adjacent row by half a width of the cube.

3. Modular construction according to claim 1 or 2, **characterised in that** the connector element (23) comprises a central rotational axis (21), which is coincident with a centre axis of the connector element.

4. Modular construction system according to one of claims 1 - 3, **characterised in that** an adapter plate has a raster on one side for receiving hollow cube modules and a raster on another side for receiving differently dimensioned modules of a different format.

5. Modular construction system according to one of claims 1 - 4, **characterised by** a cover plate the dimensions of which correspond with the dimensions of an aperture of the cube, and that the cubes can be connected at embossed positions of the cover plate within the aperture by a snap-on or a latching or a similar effect.

6. Modular construction system according to any of claims 1 - 5, **characterised by** a snap-on or latching member in the form of a cap or a disc with an axis on one or both sides, for example a wheel system, whereby the snap-on or latching member is formed as a wheel with a plug-on axis.

7. Modular construction system according to claim 1, comprising a module in the form of half a cube which is divided into two diagonally opposite outer edges of a wall along a diagonal plane.

8. Modular construction system according to one of claims 1 - 7, **characterised in that** a further connector element is provided with two different plug-on patterns at the lower or alternatively the upper surface, and that the plug-on pattern on one side is designed for receiving corners of four joint modules, and the plug-on pattern at the opposite side is designed for receiving one individual module.

9. Modular construction system according to one of claims 1 - 8, **characterised in that** the module in the form of a wheel is provided with a central connector element formed as a hub, and that the connector element can be plugged onto a cube-type module.

10. Modular construction system according to one of claims 1 - 9, **characterised in that** a number of cubes are combined to form a column and are firmly connected with each other, manufactured in one unit or bonded together-side by side on facing surfaces.

11. Modular construction system according to one of claims 1 - 10, **characterised in that** for transforming four cube modules shaped as a square to an individual cube module a special connector module is formed as a square plate with dimensions of a base area of the cube, and are formed with feet or extensions of square cross-section at the corners of the plate, whereby the inner distance of the feet is manufactured with twice the width (2a) of the thickness of the beam, and that a peripheral stop rim is provided between the plate and the feet, which rim is projecting conically tapering outwardly beyond the periphery of the plate.

12. Modular construction system according to one of claims 1 - 11, **characterised in that** a base plate in a shape of a face or alternatively with a figural representation of different motives is formed at an upper side with square recesses (2a x 2a) with a plate dimension (8a x 8a), that on the rear side four feet, pins or similar extensions with a width dimension (a) and with a distance (6a) are provided, which are insertable into the recesses of the plate in a form-locking manner, whereby for designing a figural element (for example a hat, a cap, a helmet or the like) a plate is provided which is adapted to the shape of a head gear at one side, the underside of the plate being provided with plugs, projections or the like, which can be plugged into corresponding apertures of a cube in a lockable member, and that the distances of the plugs with the width (a) have a dimension of (4a).

13. Modular construction system according to one of claims 1 - 12, **characterised in that** a module is designed as a trailer coupling with a pin, comprising a base plate with dimensions of the aperture or opening of a cube, with a support starting from the front side of the base plate, with an upright pin extending from the support, which pin can receive latching means, and with a stopping rim between plate and carrier, which tapers outwardly across the periphery of the plate.

14. Modular construction system according to claims 1 - 13, **characterised in that** a symmetrically formed wheel is provided alternatively with a wheel hub having a bearing support for an axle at one or both sides, that the axle at it's outer end has a coupling plate, which corresponds with the aperture of the cube and is insertable into the cube aperture, that the coupling plate is provided with an enlarged stopping rim forming a restriction when being inserted into the cube aperture, and that for connecting several wheels plugged-on means are provided, which are formed as cup-shaped basic bodies with a connector element which starts from the bottom and can be inserted into a cube.

15. Modular construction system according to one of claims 1 - 14, **characterised in that** the module is a square battery module consisting of a row of cube elements, an interior of which module is provided with an electrical battery, an accumulator or a similar electrical source which is provided with terminals at the outside of a cube formed as plugged-on connectors with other modules, or by means of a cable is connected with an electrical driving motor of a separate module or as a lighting device.

16. Modular construction system according to one of claims 1 - 15 with a container for accommodating modules for a modular construction system, **characterised in that** the container is a bucket in the form of a square block similar to an individual module with enlarged dimensions, however, with closed lateral walls and a closed bottom surface, or in the form of stackable truncated pyramid, the lateral walls and the bottom of the bucket being frame-type peripheral restrictions and cassette-type fillings, the top side of the cube-like bucket being closed by a lid formed according to one of the lateral walls, and the lid being fastened to the periphery of the bucket by latching means.

## Revendications

1. Système de construction modulaire avec des éléments de liaison insérables (9) et des blocs réalisés sous forme de cubes creux (1) ayant des faces latérales carrées ouvertes dans lesquelles les éléments de liaison insérables peuvent être insérés pour relier chaque fois l'un à l'autre deux cubes creux (1) voisins, dans lequel les éléments de liaison insérables (9) sont constitués d'une partie supérieure (9a) et d'une partie inférieure (9b) et les deux parties (9a, 9b) présentent chaque fois des élévations qui limitent le pourtour des liaisons insérables; les deux parties ont un bord (15) périphérique et surélevé commun qui sert de butée lors de l'insertion de l'élément de liaison insérable (9) dans le cube creux (1) et les parties présentant les élévations ont une largeur a et une longueur 4a pour une largeur totale du cube creux (1) de 6a et une largeur de l'ouverture de 4a, **caractérisé en ce que** les élévations des deux parties opposées sont respectivement deux barres parallélépipédiques (10, 11; 12, 13) disposées parallèlement entre elles qui avec une largeur a et une longueur 4a sont disposées à une distance 2a l'une de l'autre, **en ce que** les barres (10, 11) de ladite une partie (9a) sont décalées par rapport aux barres (12, 13) de l'autre partie (9b) respectivement de 90° les unes des autres et **en ce que** les limites extérieures des barres à l'état inséré sont totalement en prise avec les limites intérieures des évidements des faces latérales du cube creux (1).

2. Système de construction modulaire selon la revendication 1, **caractérisé en ce que** pour superposer ou juxtaposer deux cubes, l'élément de liaison insérable (9) est configuré de manière à pouvoir être inséré dans une ouverture (0; 14) d'une face de cube, et pour relier deux cubes (2, 3) ensemble, l'extrémité libre opposée de l'élément de liaison insérable d'un autre cube peut être insérée dans son ouverture, ou à un autre cube décalé, se trouvant au-dessus ou en dessous, cette extrémité entoure à la manière d'une pince deux traverses de cube contiguës de telle manière que des cubes d'une rangée soient décalés d'une demi largeur de cube par rapport aux cubes d'une rangée voisine.

3. Système de construction modulaire selon la revendication 1 ou 2, **caractérisé en ce que** l'élément de liaison insérable (23) présente un axe de rotation (21) central qui coïncide avec la ligne centrale de l'élément de liaison insérable.

4. Système de construction modulaire selon une des revendications 1 - 3, **caractérisé en ce qu'**une plaque adaptatrice a, sur un côté, une grille pour la réception de blocs en forme de cubes creux et, sur l'autré côté, une grille pour la réception de pierres de dimensions différentes ou de pierres avec un autre format.

5. Système de construction modulaire selon une des revendications 1 - 4, **caractérisé par** une plaque de recouvrement dont les dimensions correspondent aux dimensions d'une ouverture du cube et en ce que les cubes peuvent être placés par encliquetage, blocage ou similaire sur des endroits surélevés dé la plaque de recouvrement dans la limite de l'ouverture par effet d'encliquetage ou de blocage.

6. Système de construction modulaire selon une des revendications 1 - 5, **caractérisé par** une pièce d'encliquetage ou de blocage en forme de cache ou de disque avec un axe d'un côté ou des deux côtés, par exemple pour un agencement de roues, la pièce d'encliquetage ou de blocage pouvant être configurée comme une roue avec un essieu insérable.

7. Système de construction modulaire selon la revendication 1, **caractérisé par** un bloc en forme de moitié de cube divisée en deux moitiés par un plan diagonal entre deux bords extérieurs de paroi diagonalement opposés.

8. Système de construction modulaire selon une des revendications 1 - 7, **caractérisé en ce qu'**un autre élément de liaison présente deux motifs d'insertion différents sur le côté inférieur ou le côté supérieur et **en ce que** le motif, d'insertion sur un côté est dimensionné pour recevoir les sommets de quatre blocs contigus et le motif d'insertion sur l'autre sur le côté opposé est dimensionné pour recevoir un seul bloc.

9. Système de construction modulaire selon une des revendications 1 - 8, **caractérisé en ce que** le bloc en forme de roue est configuré avec un élément de liaison central configuré comme un moyeu et **en ce que** l'élément de liaison peut être inséré dans un bloc en forme de cube.

10. Système de construction modulaire selon une des revendications 1 - 9, **caractérisé en ce que** plusieurs cubes sont assemblés les uns au-dessus des autres et / ou les uns à côté des autres en une colonne et fermement reliés les uns aux autres, sont fabriqués par exemple en un seul tenant ou sont collés côte à côte sur les faces orientées l'une vers l'autre.

11. Système de construction modulaire selon une des revendications 1 - 10, **caractérisé en ce que** pour passer de quatre blocs en forme de cubes, assemblés en un parallélépipède, à un seul bloc, un bloc de liaison spécial est configuré comme une plaque parallélépipédique ayant les dimensions de la surface de base du cube et avec des pieds ou saillies de section transversale carrée configurés sur une surface de base carrée aux coins de la plaque; la distance intérieure des pieds étant déterminée pour correspondre à deux fois la largeur (2a) du diamètre des barres, et **en ce qu'**entre la plaque et les pieds, est prévu un bord de butée périphérique qui s'avance en s'effilant de manière cunéiforme vers l'extérieur au-delà de la périphérie de la plaque.

12. Système de construction modulaire selon une des revendications 1 - 11, **caractérisé en ce que** pour représenter des visages ou pour des représentations de figures similaires avec des motifs différents, une plaque de base en forme de visage ou similaire ou avec l'image d'un visage ou similaire sur le côté supérieur est configurée avec des évidements carrés (2a x 2a) pour une grandeur de plaque (8a x 8a), et **en ce que** sur le côté arrière, il est prévu quatre pieds, tourillons ou saillies similaires ayant la dimension (a) et un écartement de (6a) qui peuvent être intimement emboîtés dans les évidements de la plaque, une plaque adaptée sur un côté à la forme du couvre-chef et sur le côté inférieur de laquelle sont prévus des tourillons, saillies ou similaires, qui peuvent être insérés de manière bloquante dans des ouvertures correspondantes d'un cube, étant configurée pour représenter une figure (par exemple, un chapeau, une casquette, un casque, etc.), et **en ce que** les écartements des tourillons ayant la largeur (a) ont une valeur de (4a).

13. Système de construction modulaire selon une des revendications 1 - 12, **caractérisé en ce qu'**un bloc est configuré comme un dispositif d'attelage avec pivot, constitué d'une plaque de base ayant les dimensions de l'évidement où ouverture du cube, d'un support partant du côté avant de la plaque de base et comportant un boulon partant du support, orienté vers le haut, qui peut recevoir au choix un dispositif de verrouillage, et avec un bord de butée disposé entre la plaque et le support qui est configuré en s'effilant de manière cunéiforme vers l'extérieur au-delà de la périphérie de la plaque.

14. Système de construction modulaire selon une des revendications 1-13, **caractérisé en ce qu'**une roue configurée de manière symétrique présente, d'un côté ou au choix des deux côtes, un moyeu de roue avec point d'appui pour la fusée d'essieu, la fusée d'essieu présente à l'extrémité extérieure une plaque d'accouplement dont la périphérie extérieure correspond à l'ouverture du cube et qui peut être insérée dans l'ouverture du cube, et la plaque d'accouplement a un bord de butée agrandi à des fins de limitation lors de l'insertion dans l'ouverture du cube, et pour l'assemblage de plusieurs roues, il est prévu des dispositifs à fiches de raccordement qui sont conformés comme un corps de base en forme de godet avec un connecteur enfichable partant du fond, à insérer dans les cubes.

15. Système de construction modulaire selon une des revendications 1 - 14, **caractérisé en ce que** le bloc est un bloc - batterie parallélépipédique, constitué de rangées de blocs en forme de cube, à l'intérièur duquel est raccordée une batterie électrique, un accumulateur ou une source de courant similaire qui présente sur le côté extérieur du cube des prises de courant qui, sont configurées comme des prises de courant embrochables pour la connexion électrique à d'autres blocs ou qui sont reliées au choix au moyen de câbles à un moteur d'entraînement électrique d'un bloc séparé ou d'un dispositif d'éclairage.

16. Système de construction modulaire selon une des revendications 1 - 15, qui est configuré comme dispositif pour recevoir des blocs de construction modulaire du système de construction modulaire, **caractérisé en ce que** le réceptacle est configuré comme un seau en forme de parallélépipède correspondant à un unique bloc agrandi, avec toutefois des parois latérales fermées et un fond fermé ou en forme de pyramide tronquée empilable, les parois latérales et le fond du seau présentent des limites périphériques en forme de cadre et des remplissage en forme de cassette, le côté supérieur du seau en forme de cube est fermé par un couvercle qui est configuré comme une des parois latérales, et le couvercle est placé sur la périphérie du seau au moyen d'un dispositif d'encliquetage.
